# EUROPÄISCHE PATENTSCHRIFT

(11) **EP 0 644 306 B1**
(45) Veröffentlichungstag und Bekanntmachung des Hinweises auf die Patenterteilung: **11.08.1999**
(21) Anmeldenummer: 94114679.7
(22) Anmeldetag: 17.09.1994
(51) Int. Cl.: E04F 10/06

(54) **Abrollbare Blende**
Unwindable awning
Vélum déroulable

(30) Priorität: 22.09.1993 DE 4332177
(43) Veröffentlichungstag der Anmeldung: 22.03.1995
(73) Patentinhaber: Rödelbronn GmbH, 41199 Mönchengladbach (DE)
(72) Erfinder: Rödelbronn, Horst, 41469 Neuss (DE)
(74) Vertreter: Bonsmann, Manfred, Dipl.-Ing.

(56) Entgegenhaltungen:
- EP-A- 0 219 390
- FR-A- 2 579 661

## Beschreibung

Die Erfindung betrifft eine von einer Wickelwelle ausrollbare Abdeckung, deren ausrollbares Ende mit einer Saumstange in dem Verlauf des abzudeckenden Bereiches folgenden, Führungsprofile aufweisenden Führungsschienen geführt ist und die Führungsschienen winklig zueinander angeordnete Bereiche aufweisen, die an ihren einander zugewandten Stirnenden über ebenfalls Führungsprofile aufweisende Bogenelemente verbunden sind.

Bei den Abdeckungen kann es sich beispielsweise um Markisen für Wintergärten handeln, wobei die Markisen zur Abdeckung des Daches des Wintergartens und zusätzlich auch zur Abdeckung der vertikalen Verglasung ausgebildet sein können (sog. Schräg-Senkrechtanlagen). Es kann sich beispielsweise aber auch um eine freistehende, mit ihrem Kasten an einer Wand befestigbare sog. Terrassenanlage handeln.

Die Winkel zwischen den winklig zueinander angeordneten Bereichen der Führungsschienen variieren je nach den örtlichen Gegebenheiten. Für die Überbrückung des Bereiches zwischen dem winklig zueinander stehenden Stirnenden der Führungsschienen ist es bekannt, sog. geschnittene Bogenelemente einzusetzen. Hierzu werden die Stirnenden der Führungsschienen auf Gehrung geschnitten, und es wird ein gerades Zwischenstück eingesetzt, dessen Stirnenden entsprechend schräg angeschnitten sind. Diese Ausführung führt zu einem hohen Verschleiß der Zugorgane, da die Zugorgane über Kanten geführt werden. Ein weiterer Nachteil dieser bekannten Ausführungsform besteht darin, daß die Saumstange bei dem Überfahren der Kanten ruckartige Bewegungen ausführt, welche sich nachteilig auf den Gesamtmechanismus auswirken.

Aus der DE-A-38 18 929 ist es bekannt, die Führungsschienen insgesamt zu biegen. Dies ist jedoch sehr aufwendig, da während des Biegevorganges darauf geachtet werden muß, daß keine die Funktion behindernde Querschnittsverformung in dem abgebogenen Bereich auftritt. Ein weiterer Nachteil bei dieser Ausführungsform besteht darin, daß die einstückig miteinander verbundenen "Vertikalteile" und "Horizontalteile" insgesamt große Bauelemente erstellen, was insbesondere bei größeren Anlagen zu erheblichen Transportproblemen führt.

Man hat auch bereits vorgeschlagen, gegossene Bogenelemente einzusetzen. Hier ist es aber problematisch, derartige Bogenelemente auf unterschiedliche Winkelneigungen zwischen den Führungsschienen anzupassen.

Der Erfindung liegt die Aufgabe zugrunde, Bogenelemente für Abrollvorrichtungen der eingangs genannten Art zu schaffen, welche preiswert sind und in einfacher Weise individuell auf unterschiedliche Winkel zwischen den Führungsprofilen anpaßbar sind.

Zur Lösung dieser Aufgabe ist erfindungsgemäß vorgesehen, daß die Bogenelemente geteilt ausgebildet sind und jeweils mit den Führungsprofilen versehene, miteinander verbundene Bogenelementteile aufweisen, die an ihren einander abgewandten Seiten mit Verbindungseinrichtungen zum Anschluß an die einander zugewandten Stirnenden der Führungsschienen versehen sind, und die Bogenelementteile an relativ zueinander in einer gedachten Verbindungsebene zwischen den Führungsschienen gegeneinander verstellbaren und arretierbaren Verbindungsteilen verbunden sind, derart, daß durch eine Längenveränderung der einander zugewandten Profilbereiche der Bogenelementteile eine Anpassung der Bogenlänge der Bogenelemente an den jeweiligen Winkel zwischen den Führungsschienen erfolgen kann.

Hierbei ist vorteilhaft, daß die Anpassung der erfindungsgemäßen Bogenelemente an den jeweiligen Winkel nicht an den jeweiligen Stirnenden erfolgt, sondern daß diese Stirnenden unverändert bleiben und die Verstellung dadurch erfolgt, daß man die Bogenelementteile an den einander zugewandten Stirnenden vorzugsweise kürzt. Anschließend fügt man die Bogenelementteile so zusammen, daß die gekürzten Stirnseiten bündig gegeneinander anliegen. Die Bogenelementteile werden in dieser Stellung arretiert und sind damit in einfacher Weise an den jeweils gewünschten Winkel anpaßbar.

Ein weiterer Vorteil besteht darin, daß die Verbindungseinrichtung zur Verbindung mit den einander zugewandten Stirnenden der Führungsschienen und auch das jeweilige Stirnende der Führungsschienen nicht zur Anpassung an unterschiedliche Winkel verändert werden muß.

Zweckmäßige Ausgestaltungen der Erfindung sind in den Unteransprüchen beschrieben. Wenn die Verbindungseinrichtung in die Führungsprofile der Führungsschienen einschiebbare Formstücke aufweist, so hat dies den Vorteil, daß die damit erzielbare formschlüssige Verbindung zwischen Führungsschiene und Bogenelement unabhängig von einer Anpassung des Bogenelementes an den jeweiligen Winkel erhalten bleiben kann.

Durch die weiterhin vorgesehene Laufflächenabdeckung im Laufflächenbereich der Führungsprofile der Bogenelementteile kann eine Verbesserung der Laufeigenschaften erzielt werden.

Insgesamt bietet die Erfindung den Vorteil, daß für die Anpassung des Bogenelementes an den jeweils gewünschten Winkel relativ geringe Anpaßarbeiten erforderlich sind, da durch die erfindungsgemäße Ausbildung des Bogenelementes eine Anpassung "im Innenbereich" des Bogenelementes erfolgt und nicht an den Stirnendbereichen.

Anhand der Zeichnung werden nachfolgend Ausführungsbeispiele der Erfindung näher erläutert. Es zeigen:
- Fig. 1: eine schematische Schnittdarstellung durch einen eine Wickelwelle aufweisenden Markisenkasten mit einer Seitenansicht einer horizontalen Führungsschiene sowie einer entsprechenden vertikalen Führungsschiene, wobei die einander zugewandten Stirnenden der Führungsschienen über ein Bogenelement miteinander verbunden sind;
- Fig. 2: eine Darstellung des Bogenelementes gemäß Fig. 1 in vergrößertem Maßstab;
- Fig. 3: eine Seitenansicht der Vorrichtung gemäß Fig. 2;
- Fig. 4: eine Darstellung entsprehend Fig. 1, wobei jedoch die Vorrichtung auf einem Glasdach mit in einem Winkel zueinander angeordneten Glasdachbereichen angeordnet ist und das Bogenelement im Vergleich zu Fig. 1 dem Neigungswinkel entsprechend verkürzt ist.

In Fig. 1 ist mit 1 ein Markisenkasten bezeichnet, in welchem eine (nicht dargestellte) Wickelwelle für eine mittels flexibler Zugorgane ausrollbare Abdeckung (ebenfalls nicht dargestellt) drehbar gelagert ist. Die Achse der Wickelwelle verläuft senkrecht zur Zeichenebene. Der Markisenkasten weist in seinem mit 2 bezeichneten Bereich eine sich über die gesamte Kastenlänge erstreckende Öffnung für das ausrollbare Ende der auf der Wickelwelle aufgerollten Abdeckung auf. Das ausrollbare Ende der Abdeckung ist mit einer schematisch dargestellten Saumstange 3 in Führungsschienen 4 und 5 geführt, welche in Bereichen 6 und 7 Führungsprofile aufweisen. Die Führungsschiene 4 verläuft horizontal und die Führungsschiene 5 verläuft vertikal. Bei der Anordnung kann es sich beispielsweise um eine sog. Wintergartenmarkise handeln, wobei die Führungsschiene 4 entsprechend dem Verlauf einer (nicht dargestellten) Dachverglasung und die Führungsschiene 5 entsprechend dem Verlauf einer (nicht dargestellten) Frontverglasung des Wintergartens verläuft. Eine Abdecknase ist mit 8 bezeichnet. Die einander zugewandten Stirnenden 9 und 10 der Führungsschienen 4 und 5 sind über ein insgesamt mit 11 bezeichnetes Bogenelement verbunden, welches weiter unten näher erläutert wird. Im Bereich des Bogenelementes 11 vorgesehene, an schematisch dargestellten Lagerböcken 12 und 13 gelagerte Umlenkrollen 14 und 15 sorgen dafür, daß die ausrollbare Abdeckung im wesentlichen parallel zu der Verglasung geführt wird, wobei dies außerhalb oder auch innerhalb der Verglasung (Außenmarkise bzw. Innenmarkise) geschehen kann.

Zum Ausziehen der ausrollbaren Abdeckung sind an den Enden der Saumstange 3 (nicht dargestellte) Zugorgane in Form von Bändern befestigt, die über in einem mit 16 bezeichneten Umlenkkopf angeordnete Umlenkrollen (nicht dargestellt) an den unteren Enden der Führungsschienen 5 geführt sind und in dem Bereich 7 des Führungsprofils der Führungsschienen 5 und den Führungsschienen 4 bis in das Innere des Markisenkastens 1 zurückverlaufen, wo sie von (nicht dargestellten) Wickelelementen an den Enden der Wickelwelle aufwickelt werden. Die Wikkelelemente stehen mit der Wickelwelle in Verbindung und weisen beispielsweise Spulen oder Seilrollen auf, auf denen sich die Zugorgane bei einem Drehen der Wickelwelle aufspulen, wenn die Abdeckung von der Wickelwelle abgewickelt wird, und umgekehrt.

Fig. 2 zeigt in im Vergleich zuFig. 1 vergrößertem Maßstab ein Bogenelement 11, jedoch ohne Darstellung der Führungsschienen 4 und 5. Das Bogenelement 11 ist geteilt ausgebildet und weist Bogenelementteile 17 und 18 auf, welche den Führungsprofilen in den Führungsschienen entsprechende Führungsprofile 6a, 6b bzw. 6a', 6b' aufweisen. An den Bogenelementteilen 17 und 18 sind als sog. "Augen" ausgebildete Verbindungsteile 19 und 20 angeformt, welche an einem außerhalb der Profilbereiche 6a, 6b bzw. 6a', 6b' liegenden Drehpunkt 21a in einer der Zeichenebene entsprechenden Ebene zueinander verschwenkbar und über eine Arretiereinrichtung 21 gegeneinander arretierbar sind. Die Arretiereinrichtung 21 weist einen Schraubenbolzen 23 und eine Mutter 24 auf. An den äußeren Enden der Bogenelementteile 17 und 18 sind Formstücke 25 und 26 angeformt, die in die Stirnenden 9 bzw. 10 (Fig. 1) der Führungsschienen 4 bzw. 5 einschiebbar sind. Eine Seitenbegrenzung innerhalb der Führungsprofile 6a bzw. 6a' ist mit 27 bezeichnet. Die Seitenbegrenzung dient zur Führung der Stirnenden der in den Führungsprofilen 6a bzw. 6a' geführten, an den Enden der Saumstange 3 angebrachten Führungsrollen (nicht dargestellt). Die in Fig. 2 mit 28, 29 bzw. 28', 29' bezeichneten Laufflächen der Führungsprofile können zur Verbesserung der Laufeigenschaften mit einer beispielsweise aus Edelstahlband bestehenden Laufflächenabdeckung versehen sein (nicht dargestellt).

Bei der Vorrichtung gemäß Fig. 1 beträgt der Winkel zwischen den Führungsschienen 4 und 5 ca. 90°. Dementsprechend ist das Bogenelement 11 zur Überbrückung des Neigungswinkels von ca. 90° ausgebildet.

In Fig. 4 ist eine abrollbare Abdeckung für einen anderen Neigungswinkel dargestellt. Hier sind schematisch ein horizontales Glasdach 30 und ein sich in einem Winkel a schräg dazu erstreckendes weiteres Glasdach dargestellt. An einen Markisenkasten 1 schließen sich Führungsschienen 4 und 5' an, die jeweils an Montageböcken 32, 33, 34 oberhalb der Glasdächer 30 und 31 angebracht sind. Entsprechend der Darstellung in Fig. 1 sind auch hier ein Umlenkkopf 16 sowie Lagerböcke 12 und 13 für Umlenkrollen 14 und 15' vorgesehen. Das in Fig. 4 mit 11' bezeichnete Bogenelement ist dem gegenüber Fig. 1 veränderten Neigungswinkel a angepaßt worden. Die Anpassung erfolgt - ausgehend von dem in Fig. 2 dargestellten Bogenelement 11 - dadurch, daß die einander zugewandten Stirnenden 35 und 36 der Bogenelementteile 17 und 18 verkürzt werden und dann die Bogenteile 17 und 18 um den Drehpunkt 21a in Richtung aufeinander zu so verschwenkt werden, daß die nunmehr verkürzten Stirnenden wieder gegeneinander anliegen und dann mittels der Arretiereinrichtung 21 wieder fest miteinander verbunden werden. Die Längenveränderung (hier Verkürzung) erfolgt dabei bei beiden Bogenelementteilen um ein solches Maß, daß die an den äußeren Stirnenden vorgesehenen Formstücke in den gewünschten Neigungswinkeln zueinander angeordnet sind. Die gegenüber der Darstellung in Fig. 2 verkürzten Bogenelementteile gemäß Fig. 4 sind dort mit 17' bzw. 18' bezeichnet.

Der Schraubenbolzen 23 weist außerhalb des Gewindebereiches für die Mutter 24 eine Lauffläche 37 auf. Auf diese Lauffläche ist eine weitere, mit Lagerenden versehene Umlenkrolle aufsteckbar.

## Patentansprüche

1. Von einer Wickelwelle ausrollbare Abdeckung, deren ausrollbares Ende mit einer Saumstange (3) in dem Verlauf des abzudeckenden Bereiches folgenden, Führungsprofile aufweisenden Führungsschienen (4,5 bzw. 4,5') geführt ist und die Führungsschienen (4,5 bzw. 4,5') winklig zueinander angeordnete Bereiche aufweisen, die an ihren einander zugewandten Stirnenden (9,10) über ebenfalls Führungsprofile aufweisende Bogenelemente (11 bzw. 11') verbunden sind, dadurch gekennzeichnet, daß die Bogenelemente (11 bzw. 11') geteilt ausgebildet sind und jeweils mit den Führungsprofilen (6a, 6b bzw. 6a', 6b') versehene, miteinander verbundene Bogenelementteile (17, 18 bzw. 17', 18') aufweisen, die an ihren einander abgewandten Enden mit Verbindungseinrichtungen (25, 26) zum Anschluß an die einander zugewandten Stirnenden (9, 10) der Führungsschienen (4, 5 bzw. 4, 5') versehen sind, und die Bogenelementteile (17, 18 bzw. 17', 18') an relativ zueinander in einer gedachten Verbindungsebene zwischen den Führungsschienen (4, 5 bzw. 4, 5') gegeneinander verstellbaren und arretierbaren Verbindungsteilen (19, 20) verbunden sind, derart, daß durch eine Längenveränderung der einander zugewandten Profilbereiche der Bogenelementteile (17, 18 bzw. 17', 18') eine Anpassung der Bogenlänge der Bogenelemente (11, 11') an den jeweiligen Winkel zwischen den Führungsschienen (4, 5 bzw. 4, 5') erfolgen kann.

2. Abrollbare Abdeckung nach Anspruch 1, dadurch gekennzeichnet, daß die Bogenelementteile (17, 18) mit ihren Verbindungsteilen (19, 20) um einen außerhalb der Profilbereiche liegenden Drehpunkt (21a) zueinander verschwenkbar und mittels einer Arretiereinrichtung (21) gegeneinander arretierbar sind.

3. Abrollbare Abdeckung nach Anspruch 2, dadurch gekennzeichnet, daß die Arretiereinrichtung (21) eine Schraubenbolzen-Mutter-Anordnung aufweist.

4. Abrollbare Abdeckung nach einem der Ansprüche 1 bis 3, dadurch gekennzeichnet, daß die Verbindungseinrichtungen (25, 26) als an den äußeren Enden der Bogenelementteile (17,18 bzw. 17', 18') vorgesehene, in die Führungsprofile der Führungsschienen (4, 5 bzw. 4, 5') einschiebbare Formstücke ausgebildet sind.

5. Abrollbare Abdeckung nach einem der Ansprüche 1 bis 4, dadurch gekennzeichnet, daß die Laufflächen (28, 29 bzw. 28', 29') der Bogenelementteile (17, 18 bzw. 17', 18') eine Reibung vermindernde Laufflächenabdeckung aufweisen.

6. Abrollbare Abdeckung nach Anspruch 3 und vorzugsweise einem der Ansprüche 4 oder 5, dadurch gekennzeichnet, daß der Schraubenbolzen (23) außerhalb des Gewindebereiches für die Mutter (24) eine Lauffläche (37) aufweist, auf die eine weitere, mit Lagerenden versehene Umlenkrolle aufsteckbar ist.

## Claims

1. An awning which is unwindable from a winding shaft and whose unwindable end is guided with an edge bar (3) in guide rails (4, 5 and 4, 5') following the configuration of the region to be covered by the awning and having guide profiles and the guide rails (4, 5 and 4, 5') have regions which are arranged in angular relationship with each other and which at their mutually facing ends (9, 10) are connected by way of arcuate elements (11 and 11') also having guide profiles, characterised in that the arcuate elements (11 and 11') are of a divided structure and have interconnected arcuate element portions (17, 18 and 17', 18') which are respectively provided with the guide profiles (6a, 6b and 6a', 6b') and which at their mutually remote ends are provided with connecting devices (25. 26) for connection to the mutually facing ends (9, 10) of the guide rails (4, 5 and 4, 5') and the arcuate element portions (17, 18 and 17', 18') are connected at connecting portions (19, 20) which are displaceable and arrestable relative to each other in a notional connecting plane between the guide rails (4, 5 and 4, 5') with respect to each other, in such a way that adaptation of the arcuate length of the arcuate elements (11, 11') to the respective angle between the guide rails (4, 5 and 4, 5') can be effected by a variation in length of the mutually facing profile regions of the arcuate element portions (17, 18, and 17', 18').

2. An unwindable awning according to claim 1 characterised in that the arcuate element portions (17, 18) are pivotable relative to each other with their connecting portions (19, 20) about a pivot point (21a) outside the profile regions and are arrestable relative to each other by means of an arresting device (21).

3. An unwindable awning according to claim 2 characterised in that the arresting device (21) has a screw bolt-nut arrangement.

4. An unwindable awning according to one of claims 1 to 3 characterised in that the connecting devices (25, 26) are in the form of shaped portions which are provided at the outer ends of the arcuate element portions (17, 18 and 17', 18') and which can be inserted into the guide profiles of the guide rails (4, 5 and 4, 5').

5. An unwindable awning according to one of claims 1 to 4 characterised in that the running surfaces (28, 29 and 28', 29') of the arcuate element portions (17, 18 and 17', 18') have a friction-reducing running surface covering.

6. An unwindable awning according to claim 3 and preferably one of claims 4 and 5 characterised in that the screw bolt (23), outside the screwthreaded region for the nut (24), has a running surface (37) on to which can be fitted a further guide roller provided with bearing ends.

## Revendications

1. Vélum déroulable à partir d'un tourillon enrouleur, dont l'extrémité déroulable est guidée avec une baguette ourlée (3) dans des glissières de guidage (4, 5 ou 4, 5') suivant la configuration de la zone à recouvrir et présentant des profils de guidage, les glissières de guidage (4, 5 ou 4, 5') comportant des zones orientées angulairement les unes par rapport aux autres, qui, en leurs extrémités frontales se faisant face (9, 10) sont reliées entre elles par l'intermédiaire d'éléments cintrés (11 ou 11') présentant également des profils de guidage, caractérisé en ce que les éléments cintrés (11 ou 11') sont conçus de façon séparée et comportent des parties d'éléments cintrés (17, 18 ou 17', 18') reliées entre elles et respectivement dotées des profils de guidage (6a, 6b ou 6a', 6b'), qui, en leurs extrémités mutuellement opposées sont dotées de dispositifs d'assemblage (25, 26) pour le raccordement aux extrémités frontales se faisant face (9, 10) des glissières de guidage (4, 5 ou 4, 5'), et en ce que les parties d'éléments cintrés (17, 18 ou 17', 18') sont reliées à des pièces d'assemblage (19, 20) disposées relativement les unes aux autres selon un plan de liaison virtuel entre les glissières de guidage (4, 5 ou 4, 5'), pouvant être réglées et bloquées les unes par rapport aux autres, de telle sorte qu'en modifiant la longueur des zones de profils se faisant face des parties d'éléments cintrés (17, 18 ou 17', 18'), il puisse être réalisé un ajustement de la longueur cintrée des éléments cintrés (11, 11') suivant l'angle respectivement présent entre les glissières de guidage (4, 5 ou 4, 5').

2. Vélum déroulable selon la revendication 1, caractérisé en ce que les parties d'éléments cintrés (17, 18) peuvent être pivotées les unes par rapport aux autres avec leurs pièces d'assemblage (19, 20) autour d'un pivot (21a) situé à l'extérieur de la zone de profils et bloquées les unes contre les autres au moyen d'un dispositif de blocage (21).

3. Vélum déroulable selon la revendication 2, caractérisé en ce que le dispositif de blocage (21) comporte une disposition avec boulon fileté et écrou.

4. Vélum déroulable selon l'une des revendications 1 à 3, caractérisé en ce que les dispositifs d'assemblage (25, 26) sont conçus sous forme d'éléments profilés pouvant être intercalés dans les profils de guidage des glissières de guidage (4, 5 ou 4, 5') prévus aux extrémités extérieures des parties d'éléments cintrés (17, 18 ou 17', 18').

5. Vélum déroulable selon l'une des revendications 1 à 4, caractérisé en ce que les surfaces de roulement (28, 29 ou 28', 29') des parties d'éléments cintrés (17, 18 ou 17', 18') comportent un revêtement de surface de roulement diminuant les frottements.

6. Vélum déroulable selon la revendication 3 et, de préférence, selon l'une des revendications 4 ou 5, caractérisé en ce que le boulon fileté (23) comporte une surface de roulement (37) à l'extérieur de la zone de filetage pour l'écrou (24), sur laquelle peut être montée une autre poulie de renvoi dotée d'extrémités d'appui.
